# EUROPÄISCHE PATENTSCHRIFT

(11) **EP 0 990 492 B1**
(45) Veröffentlichungstag und Bekanntmachung des Hinweises auf die Patenterteilung: **10.11.2004**
(21) Anmeldenummer: 99110249.2
(22) Anmeldetag: 27.05.1999
(51) Int. Cl.: B27B 9/02

(54) **Motorgetriebene Handtrennmaschine, insbesondere Handkreissäge, mit winkeleinstellbarem Trennscheibe**
Motorized handoperated cutting machine, in particular circular saw, with angularly adjustable cutting blade
Machine de coupe à commande manuel, en particulier scie circulaire, à lame de coupe inclinable

(30) Priorität: 30.09.1998 DE 19844807
(43) Veröffentlichungstag der Anmeldung: 05.04.2000
(73) Patentinhaber: ROBERT BOSCH GMBH, 70442 Stuttgart (DE)
(72) Erfinder: Havenstein, Guillermo, 6064 Chicago (US); Bocka, Ralf, 70771 Leinfelden-Echterdingen (DE); Moryson, Ralf-D., 72072 Tuebingen (DE)

(56) Entgegenhaltungen:
- EP-A- 0 525 437
- EP-A- 0 765 716
- PATENT ABSTRACTS OF JAPAN vol. 2000, no. 14, 5. März 2001 (2001-03-05) & JP 2000 317905 A (RYOBI LTD), 21. November 2000 (2000-11-21)

## Beschreibung

### Stand der Technik

Die Erfindung betrifft eine motorgetriebene Handwerkzeugmaschine für Trennarbeiten nach der Gattung der Ansprüche 1 und 2.

Eine Handwerkzeugmaschine gemäß den Oberbegriffen der Ansprüche 1 und 2 ist aus dem Dokument EP-A-0 525 437 bekannt. Durch die EP-A-0 525 437 ist eine mit einer Grundplatte versehene Handkreissäge bekannt, die gegenüber der Grundplatte an einer Kulissenführung so schwenkbar ist, dass der Mittelpunkt der kreisbogenförmigen Kulissenbahn unterhalb der Grundplatte positioniert ist. Dadurch ist die Werkzeugeingriffslinie des Sägeblatts in ein unmittelbar unter der Grundplatte positioniertes Werkstück unabhängig vom Schwenkwinkel bzw. Gehrungswinkel der Handkreissäge unveränderlich und identisch, so dass ein gegenüber der Grundplatte fix angeordnetes Schnittvisier verwendbar ist und ein bisher notwendiges gehrungswinkelabhängiges Verstellen des Schnittvisiers unnötig ist.

Die scharnierartigen Schwenk-Führungsmittel, mittels denen das Gehäuse und die Grundplatte an zwei längs der Schwenkachse in Abstand befindlichen Stellen miteinander schwenkbeweglich verbunden sind, sind relativ kompliziert und aufwendig gestaltet. An der Grundplatte ist jeweils über einen daran befestigten Schieberahmen ein hochragendes Blech in vertikaler Richtung verstellbar gehalten, das einen kreisbogenförmigen Schlitz als Kulissenführungsbahn enthält. Dieses Führungskulissenblech kann auch unter Aufgabe der vertikalen Verstellbarkeit unmittelbar an der Grundplatte durch Schrauben befestigt sein. Am Gehäuse der Handwerkzeugmaschine ist eine Schwenkbrücke angebracht, die an jedem Ende einen kulissensteinartigen, kreisbogenabschnittförmigen Stegteil trägt, der in den bogenförmigen Schlitz des Führungskulissenbleches eingreift und entlang der kreisbogenförmigen Führungsbahn bei der Schwenkbewegung der Grundplatte relativ zum Gehäuse der Handwerkzeugmaschine schwenkbar geführt ist. Diese scharnierartigen Schwenk-Führungsmittel bedingen eine recht aufwendige Montage.

Durch die EP-A-0 765 716 ist einen Bajonettverschluss mit einer Grundplatte versehene Handkreissäge bekannt.

### Vorteile der Erfindung

Die erfindungsgemäße motorgetriebene Handwerkzeugmaschine mit den Merkmalen des Anspruchs 1 hat den Vorteil einer leichten Montierbarkeit aufgrund des Bajonettverschlusses ohne Hilfswerkzeuge oder Zusatzteile, wodurch sich eine kostengünstige und montagefreundliche Scharnierverbindung zwischen dem Gehäuse und der Grundplatte ergibt.

Durch die in den weiteren Ansprüchen aufgeführten Maßnahmen sind vorteilhafte Weiterbildungen und Verbesserungen der im Anspruch 1 angegebenen Handwerkzeugmaschine möglich.

Hierbei kann es auch vorteilhaft sein, wenn der jeweilige Halteteil einstückiger und ausgestanzter Teil der Grundplatte ist und der Verbindungsteil am Gehäuse lösbar befestigbarer Teil ist, oder umgekehrt.

Von Vorteil kann es ferner sein, wenn jedem Schwenk-Führungsmittel zum Fixieren der jeweiligen Schwenklage der Grundplatte ein etwa kreisbogenförmiger, zur Schwenkachse und Bogenrinne mit Bogensteg etwa konzentrischer Schlitz und eine den Schlitz durchsetzende Feststellschraube zugeordnet sind.

Bei einer vorteilhaften Ausführungsform kann der etwa kreisbogenförmige Schlitz Bestandteil des Verbindungselements sein und dessen Feststellschraube unmittelbar oder mittelbar, z. B. mittels eines Ständers, an der Grundplatte gehalten sein. Diese Lösung kann z. B. bei einem der beiden Schwenk-Führungsmittel vorgesehen sein.

Statt dessen kann der etwa kreisbogenförmige Schlitz auch Bestandteil der Grundplatte sein und die Feststellschraube am Verbindungsteil, z. B. an einer daraus ausgestanzten Brücke, gehalten sein. Hierbei kann es von Vorteil sein, wenn die Grundplatte einen dem Halteteil benachbarten, aus der Grundplatte ausgestanzten Schenkel aufweist, der den kreisbogenförmigen Schlitz enthält. In dieser Form kann z. B. der Bereich der anderen Schwenk-Führungsmittel gestaltet sein.

Bei einer weiteren vorteilhaften Ausführungsform weist das Verbindungselement einen zur Schwenkachse etwa parallel verlaufenden Halteschenkel auf, der einen etwa kreisbogenförmigen Schlitz enthält, welcher zu einer quer zur Schwenkachse gerichteten Zapfenachse etwa konzentrisch verläuft, um die zur Einstellung der Schnittiefe das Gehäuse relativ zur Grundplatte schwenkbar und feststellbar ist. Dieses Verbindungselement kann z. B. einstückiger Bestandteil eines Verbindungsteils sein.

Vorteilhaft kann es ferner sein, wenn z. B. der andere Verbindungsteil ein damit einstückiges Verbindungselement aufweist, das ein Zapfenlager, z. B. zwei beabstandete Lagerschenkel, zur schwenkbaren Verbindung mit dem Gehäuse aufweist.

### Zeichnung

Ausführungsbeispiele der Erfindung sind in der nachfolgenden Beschreibung anhand der zugehörigen Zeichnung näher erläutert. Es zeigen:
- Fig. 1: eine schematische perspektivische Ansicht der wesentlichen Teile einer Handkreissäge bei entferntem Gehäusedeckel,
- Fig. 2: eine schematische perspektivische vergrößerte Ansicht der Grundplatte der Handkreissäge in Fig. 1,
- Fig. 3: eine schematische Seitenansicht der Grundplatte in Fig. 2,
- Fig. 4: eine stirnseitige Ansicht der Grundplatte in Pfeilrichtung IV in Fig. 3,
- Fig. 5 und 6: jeweils eine Einzelheit V bzw. VI in Fig. 3 in größerem Maßstab.

### Beschreibung des Ausführungsbeispiels

Eine in Fig. 1 nicht vollständig dargestellte motorgetriebene Handwerkzeugmaschine in Form insbesondere einer Handkreissäge 10 weist ein Gehäuse 11 und in diesem ein um eine Achse 12 mittels eines nicht weiter sichtbaren Motors drehbar angetriebenes Trennwerkzeug in Form eines Sägeblattes 13 auf. Am Gehäuse 11 ist eine Grundplatte 14 gehalten, die aus einem durch Prägen, Ausschneiden, Biegen und dergleichen Stanzbearbeitung hergestellten Metallteil besteht, mit deren Unterseite 15 die Handkreissäge 10 auf ein nicht gezeigtes Werkstück aufsetzbar und über letzteres führbar ist. Die Grundplatte 14 ist zum Ausführen von Schräg- bzw. Gehrungsschnitten in Bezug auf das Sägeblatt 13 um eine Schwenkachse 16 am Gehäuse 11 schwenkbar gehalten und in jeder Schwenklage feststellbar. Die Schwenkachse 16 verläuft quer zur Achse 12 des Sägeblatts 13 und hierbei mit Vorzug unterhalb der Unterseite 15 der Grundplatte 14, so daß die Schnittlage bei der Verstellung des Gehrungswinkels nicht wandert. Das Gehäuse 11 ist ferner zur Einstellung der Schnittiefe relativ zur Grundplatte 14 um eine Achse 17 schwenkbar und feststellbar, die zumindest im wesentlichen parallel zur Achse 12 und quer zur Schwenkachse 16 verläuft. Wie insbesondere aus Fig. 2 ersichtlich ist, enthält die Grundplatte 14 eine längliche Durchtrittsöffnung 18 für den Durchtritt des Sägeblattes 13, wobei die Schwenkachse 16 zwar unterhalb der Unterseite 15 der Grundplatte 14 jedoch innerhalb der Durchtrittsöffnung 18 verläuft. Die Schwenkachse 16 verläuft im übrigen parallel zur hier nicht gezeigten Schnittvisierlinie.

Zwischen dem Gehäuse 11 und der Grundplatte 14 sind zwei entlang der Schwenkachse 16 in Abstand voneinander befindliche, gleich gestaltete Schwenk-Führungsmittel vorgesehen, die allgemein mit 19 bzw. 20 bezeichnet sind, wobei deren Teile am Gehäuse 11 einerseits und an der Grundplatte 14 andererseits angreifen und eine kulissenartige Führung entlang einer kreisbogenförmigen, zur Schwenkachse 16 konzentrischen Führungsbahn bilden und miteinander verbunden sind. Bis auf einzelne, nachstehend besonders hervorgehobene Abweichungen sind die in Fig. 1 links befindlichen Schwenk-Führungsmittel 19 und rechts befindlichen Schwenk-Führungsmittel 20 gleich gestaltet. Sie bestehen jeweils aus zwei miteinander verbundenen, gehäuseseitigen sowie grundplattenseitigen Bauteilen, wobei diese Bauteile mittels eines Bajonettverschlusses (Renkverschlusses) miteinander um die Schwenkachse 16 schwenkbar verbunden sind, der in die Schwenk-Führungsmittel 19 bzw. 20 jeweils integrierter Bestandteil ist. Aufgrund dieses Bajonettverschlusses bildet jedes Schwenk-Führungsmittel 19 bzw. 20 eine leicht, ohne Zusatzteile und ohne besondere Werkzeuge montierbare Einheit, die einfach und kostengünstig ist. Die jeweiligen Schwenk-Führungsmittel 19 bzw. 20 und/oder die Bestandteile des jeweiligen zugeordneten Bajonettverschlusses zur Herstellung der Verbindung dieser sind durch Stanzen und/oder aus Stanzteilen gebildet, so daß es zusätzlicher besonderer Bauteile und einer besonderen Befestigung dieser nicht bedarf. Dies vereinfacht die Gestaltung und reduziert die Kosten.

Die an der Grundplatte 14 angreifenden und dieser zugeordneten Teile des Schwenk-Führungsmittels 19 bzw. 20 und/oder des Bajonettverschlusses sind aus dem Material der Grundplatte 14 gebildet, insbesondere durch Prägen, Ausschneiden, Biegen und dergleichen Stanzbearbeitung. Die am Gehäuse 11 angreifenden, diesem zugeordneten Teile der Schwenk-Führungsmittel 19, 20 und/oder des zugeordneten Bajonettverschlusses sind als separate Teile gebildet, die mit den zugeordneten Teilen an der Grundplatte 14 schnell und einfach verbindbar sind. Diese separaten Teile sind ebenfalls als Stanzteile gebildet, insbesondere durch Prägen, Ausschneiden, Biegen und dergleichen Stanzbearbeitung, wobei diese mit dem Gehäuse 11 zu verbindenden Teile der jeweiligen Schwenk-Führungsmittel 19, 20 in der Ausbildung als Stanzteile auch noch durch Stanzen gebildete besondere Verbindungselemente 21 bzw. 22 zum Verbinden mit dem Gehäuse 11 aufweisen können.

Jedes Schwenk-Führungsmittel 19 bzw. 20 ist zweiteilig und besteht aus einem Halteteil 23 bzw. 24 einerseits und einem Verbindungsteil 25 bzw. 26 andererseits, die generell flache, plattenförmige Teile sind. Beim gezeigten Ausführungsbeispiel sind die Halteteile 23 bzw. 24 einstückiger und ausgestanzter Teil der Grundplatte 14, während die Verbindungsteile 25 bzw. 26 am Gehäuse 11 lösbar befestigbare Teile sind. Die Verhältnisse können aber auch kinematisch umgekehrt, also vertauscht, sein.

Jeder Halteteil 23 bzw. 24 weist eine als Bogenrinne 27 bzw. 28 ausgebildete Führungsnut auf, wobei die Bogenrinnen 27, 28 auf den einander zugewandten Breitseiten der beiden Halteteile 23, 24 vorgesehen und auf diesen Breitseiten in einander zugewandter Richtung offen sind. Die Bogenrinnen 27, 28 verlaufen konzentrisch zur Schwenkachse 16.

Die den Halteteilen 23, 24 jeweils zugeordneten Verbindungsteile 25 bzw. 26 weisen jeweils einen als in die Bogenrinne 27 bzw. 28 eingreifenden Stegteil ausgebildeten Bogensteg 29 bzw. 30 auf. Der Bogensteg 29 ist in der Bogenrinne 27 und der Bogensteg 30 in der Bogenrinne 28 aufgenommen und darin um die Schwenkachse 16 schwenkbar geführt, wobei jeweils die Bogenrinne 27 und der Bogensteg 29 bzw. die andere Bogenrinne 28 und der Bogensteg 30 auf einem gemeinsamen, zur Schwenkachse 16 konzentrischen Kreisbogenabschnitt verlaufen. Die Tiefe der Bogenrinne 27, 28 entspricht zumindest dem axialen Überstandsmaß des zugeordneten Bogensteges 29, 30. Die Bogenrinnen 27, 28 sind aus dem Material des Halteteils 23 bzw. 24 ausgeformt, insbesondere ausgeprägt. In gleicher Weise sind der Bogensteg 29 und 30 aus dem Material des Verbindungsteils 25 bzw. 26 ausgeformt, insbesondere ausgeprägt.

Bei einem anderen, nicht gezeigten Ausführungsbeispiel sind kinematisch umgekehrt der Bogensteg 29, 30 jeweils am Halteteil 23 bzw. 24 vorgesehen, während die Bogenrinnen 27, 28 am Verbindungsteil 25 bzw. 26 vorgesehen sind.

Jeder Halteteil 23, 24 ist mit einer etwa kreisbogenförmigen Außenkante 31 bzw. 32 versehen, die in radialem Abstand von der Bogenrinne 27 bzw. 28 und dazu konzentrisch verläuft. Dadurch hat jeder Halteteil 23, 24 etwa die Form einer von der Grundplatte 14 nach oben ragenden Halbkreisscheibe. Die jeweilige Außenkante 31, 32 hat einen konvexen Verlauf.

Jeder Verbindungsteil 25, 26 weist eine in radialem Abstand von dem jeweiligen Bogensteg 28 bzw. 30 verlaufende, dazu konzentrische und etwa kreisbogenförmig verlaufende untere Außenkante 33 bzw. 34 auf, die konkav verläuft.

Am Verbindungsteil 25 sind auf der Höhe der Außenkante 31 zwei nach dort hin ausgestanzte, etwa hakenförmige Vorsprünge 35, 36 gebildet, die die Außenkante 31 und die anschließende Breitseite von oben her übergreifen. In analoger Weise sind am Verbindungsteil 26 in Höhe der Außenkante 32 zwei ausgestanzte, etwa hakenartige Vorsprünge 37 und 38 vorgesehen, die die Außenkante 32 und den angrenzenden Randbereich übergreifen.

Am Halteteil 23 ist auf der in Fig. 3 und 5 rechten, nach innen gewandten Seite in radialem Abstand von der Bogenrinne 27 und auf Höhe der Außenkante 33 zumindest ein ausgestanzter, etwa hakenförmiger Vorsprung 39 vorgesehen, der die konkave Außenkante 33 und den angrenzenden Bogenrand übergreift. In analoger Weise ist am anderen Halteteil 24 auf der in Fig. 3 und 6 nach links weisenden Seite auf der Höhe der Außenkante 34 und in radialem Abstand von der Bogenrinne 28 zumindest ein etwa hakenförmiger Vorsprung 40 ausgestanzt, der die Außenkante 34 und den angrenzenden konkaven Randbereich übergreift.

Der Halteteil 23 weist im Bereich der Außenkante 31 und des anschließenden konvexen Randes zwei in Umfangsrichtung in gleichem Abstand wie die Vorsprünge 35, 36 voneinander angeordnete, nach außen offene Radialausnehmungen 41, 42 auf, in die zur Herstellung der Bajonettverbindung die zugeordneten Vorsprünge 35 und 36 radial von außen eingreifen können. In analoger Weise weist der zugeordnete Verbindungsteil 25 für den Eingriff des Vorsprunges 39 an der Außenkante 33 und am benachbarten Außenrand eine Radialausnehmung 43 auf.

Analog der Gestaltung der Schwenk-Führungsmittel 19 ist auch bei den anderen Schwenk-Führungsmitteln 20 der Halteteil 24 mit zwei Radialausnehmungen 44, 45 im Bereich der Außenkante 32 versehen, die den gleichen Umfangswinkelabstand wie die Vorsprünge 37, 38 voneinander haben. Der Verbindungsteil 26 ist an seiner konkaven Außenkante 34 und dem anschließenden Rand mit einer Radialausnehmung 46 (Fig. 4) versehen, die dem etwa hakenförmigen Vorsprung 40 zu dessen Einfahren zugeordnet ist.

Zur Herstellung des Bajonettverschlusses des Schwenk-Führungsmittels 19 wird der Verbindungsteil 25 an den Halteteil 23 angesetzt, und zwar derart, daß die beiden Vorsprünge 35, 36 mit den zugeordneten Radialausnehmungen 41, 42 axial fluchten und zugleich die Radialausnehmung 43 mit dem Vorsprung 39 axial fluchtet, so daß der Verbindungsteil 25 längs der Schwenkachse 16 betrachtet axial und so an den Halteteil 23 angesetzt werden kann, daß der Bogensteg 29 in die Bogenrinne 27 eingreift. In dieser so gehaltenen Stellung kann dann der Verbindungsteil 25 in Fig. 2 nach oben geschwenkt werden, wobei die hakenartigen Vorsprünge 35, 36 den an die Außenkante 31 angrenzenden konvexen Rand übergreifen und der untere Vorsprung 39 den an die Außenkante 33 angrenzenden konkaven Rand übergreift. Durch die Hakenform der Vorsprünge 35, 36 und 39 ist nun die Bajonettverbindung hergestellt und gesichert, so daß der Verbindungsteil 25 axial unverlierbar mit dem Halteteil 23 und so verbunden ist, daß eine relative Schwenkbewegung um die Schwenkachse 16 möglich ist.

In der gleichen Weise, wie vorstehend für das Schwenk-Führungsmittel 19 die Herstellung des Bajonetteingriffes beschrieben worden ist, können auch beim anderen Schwenk-Führungsmittel 20 dessen Verbindungsteil 26 und Halteteil 24 so verbunden werden, daß z. B. die in Fig. 2 gezeigte Endstellung möglich ist, bei der die hakenförmigen Vorsprünge 37 und 38 die Außenkante 32 und den angrenzenden konvexen Rand des Halteteils 24 übergreifen und der untere Vorsprung 40 die konkave Außenkante 34 mit angrenzendem Rand des Verbindungsteils 26 außen übergreift, so daß zwischen dem Verbindungsteil 26 und dem Halteteil 24 eine formschlüssige axiale Verbindung geschaffen ist, die die Relativdrehung um die Schwenkachse 16 möglich macht.

Der jeweilige Bajonettverschluß des Schwenk-Führungsmittels 19 bzw. 20 ist einfach, kostengünstig und ermöglicht eine leichte Montage und Demontage ohne besondere Hilfswerkzeuge, Zusatzteile od. dgl..

Jedem Schwenk-Führungsmittel 19, 20 ist zum Feststellen der jeweiligen relativen Schwenklage zwischen dem Gehäuse 11 und der Grundplatte 14 ein etwa kreisbogenförmiger, zur Schwenkachse 16 und Bogenrinne 27, 28 mit zugeordnetem Bogensteg 29 bzw. 30 etwa konzentrischer Schlitz 47 bzw. 48 und eine diesen Schlitz durchsetzende Feststellschraube 49 bzw. 50 zugeordnet. Bei dem in Fig.1 und 2 rechts angeordneten Schwenk-Führungsmittel 20 ist der dortige Schlitz 48 Bestandteil des Verbindungselements 22, das den damit einstückigen Verbindungsteil 26 trägt. Die zugeordnete Feststellschraube 50 kann unmittelbar an der Grundplatte 14 gehalten sein oder dies geschieht, wie beim gezeigten Ausführungsbeispiel aus Fig. 1 ersichtlich ist, mittelbar mittels eines etwa dreieckförmigen, von der Grundplatte 14 hochragenden Ständers 51, der fußseitig an der Grundplatte 14 verankert ist. Durch Festziehen der Feststellschraube 50 in der hergestellten relativen Schwenkstellung werden der Ständer 51 und das den Schlitz 48 enthaltende Verbindungselement 22 miteinander verspannt, wodurch in diesem Bereich die Schwenkstellung fixiert ist.

Bei dem in Fig. 1 und 2 linken Schwenk-Führungsmittel 19 ist der Schlitz 47 Bestandteil der Grundplatte 14, und zwar in der Weise, daß die Grundplatte 14 einen dem Halteteil 23 mit Abstand benachbarten, aus der Grundplatte 14 ausgestanzten und hochragenden Schenkel 52 aufweist, der den kreisbogenförmigen Schlitz 47 enthält. Die zugeordnete Feststellschraube 49 ist hier am Verbindungsteil 25, z. B. an einer daraus ausgestanzten Brücke 53, gehalten. Durch Anziehen der Feststellschraube 49 wird der Schenkel 52 der Grundplatte 14 an der Brücke 53 festgespannt und dadurch die Schwenklage gesichert.

Das als Stanzteil gestaltete Verbindungselement 21 weist einen zur Schwenkachse 16 etwa parallel verlaufenden hochragenden Halteschenkel 54 auf, der einen etwa kreisbogenförmigen Schlitz 55 enthält. Der Schlitz 55 verläuft etwa konzentrisch zur Achse 17, um die mittels eines nicht weiter gezeigten Zapfens das Gehäuse 11 relativ zur Grundplatte 14 für die Einstellung der Schnittiefe schwenkbar und feststellbar ist. Zur Feststellung der jeweils eingestellten Schnittiefe kann eine nicht weiter gezeigte Feststellschraube dienen, die den Kreisbogenförmigen Schlitz 55 durchsetzt und beim Festziehen den Halteschenkel 54 mit einem Teil des Gehäuses 11 verspannt.

Das als Stanzteil gebildete Verbindungselement 22 des Schwenk-Führungsmittels 20 weist ein z. B. aus zwei beabstandeten Lagerschenkeln 56, 57 gebildetes Zapfenlager zur schwenkbaren Verbindung mit dem Gehäuse 11 auf.

## Patentansprüche

1. Motorgetriebene Handwerkzeugmaschine für Trennarbeiten mit einem Gehäuse (11) und einer Grundplatte (14), mit deren Unterseite (15) die Handwerkzeugmaschine auf ein Werkstück aufsetzbar und über dieses führbar ist, wobei die Grundplatte (14) zum Ausführen von Schräg- bzw. Gehrungsschnitten in Bezug auf das Trennwerkzeug um eine parallel zur Schnittvisierlinie und unterhalb der Unterseite (15) der Grundplatte (14) verlaufende Schwenkachse (16) mittels am Gehäuse (11) einerseits und an der Grundplatte (14) andererseits angreifender Schwenk-Führungsmittel (19, 20) schwenkbar und in jeder Schwenklage feststellbar ist, die eine kulissenartige Führung entlang einer kreisbogenförmigen Führungsbahn bilden und miteinander verbunden sind, **dadurch gekennzeichnet, dass** die Schwenk-Führungsmittel (19, 20) einen Bajonettverschluss (23 bis 46) aufweisen, über den die Teile (23 bis 26) der Schwenk-Führungsmittel (19, 20) miteinander verbunden sind, wobei die an der Grundplatte (14) angreifenden, dieser zugeordneten Teile (23, 24, 27, 28, 31,32, 39 bis 42, 44, 45) der Schwenk-Führungsmittel (19, 20) und/oder des Bajonettverschlusses aus dem Material der Grundplatte (14) gebildet sind.

2. Motorgetriebene Handwerkzeugmaschine für Trennarbeiten mit einem Gehäuse (11) und einer Grundplatte (14), mit deren Unterseite (15) die Handwerkzeugmaschine auf ein Werkstück aufsetzbar und über dieses führbar ist, wobei die Grundplatte (14) zum Ausführen von Schräg- bzw. Gehrungsschnitten in Bezug auf das Trennwerkzeug um eine parallel zur Schnittvisierlinie und unterhalb der Unterseite (15) der Grundplatte (14) verlaufende Schwenkachse (16) mittels am Gehäuse (11) einerseits und an der Grundplatte (14) andererseits angreifender Schwenk-Führungsmittel (19, 20) schwenkbar und in jeder Schwenklage feststellbar ist, die eine kulissenartige Führung entlang einer kreisbogenförmigen Führungsbahn bilden und miteinander verbunden sind, wobei die Schwenk-Führungsmittel (19, 20) einen mit einer bogenförmigen Führungsnut versehenen Halteteil (23, 24) einerseits und einen mit einem in die Führungsnut eingreifenden und darin geführten Stegteil versehenen Verbindungsteil (25, 26) andererseits aufweisen, **dadurch gekennzeichnet, dass** die Schwenk-Führungsmittel (19, 20) einen Bajonettverschluss (23 bis 46) aufweisen, über den die Teile (23 bis 26) der Schwenk-Führungsmittel (19, 20) miteinander verbunden sind, wobei die Führungsnut als zu einer Breitseite hin offene, kreisbogenförmige Bogenrinne (27, 28) und der Stegteil als zur Bogenrinne (27, 28) hin überstehender und in dieser aufgenommener kreisbogenförmiger Bogensteg (29, 30) ausgebildet sind, wobei die Bogenrinne (27, 28) und der Bogensteg (29, 30) auf einem gemeinsamen, zur Schwenkachse (16) konzentrischen Kreisbogenabschnitt verlaufen.

3. Motorgetriebene Handwerkzeugmaschine nach Anspruch 2, **dadurch gekennzeichnet, daß** die Bogenrinne (27, 28) und der Bogensteg (29, 30) aus dem Material des Halteteils (23, 24) bzw. des Verbindungsteils (25, 26) ausgeformt, insbesondere ausgeprägt, sind.

4. Motorgetriebene Handwerkzeugmaschine nach Anspruch 2 oder 7, **dadurch gekennzeichnet, daß** der Halteteil (23, 24) und der Verbindungsteil (25, 26) jeweils eine in radialem Abstand von der Bogenrinne (27, 28) bzw. vom Bogensteg (29, 30) verlaufende, dazu konzentrische und etwa kreisbogenförmig verlaufende Außenkante (31 bis 34) aufweisen, die von ausgestanzten, etwa hakenförmigen Vorsprüngen (35 bis 40) am jeweils anderen Teil übergriffen ist.

5. Motorgetriebene Handwerkzeugmaschine nach Anspruch 4, **dadurch gekennzeichnet, daß** die jeweiligen Außenkanten (31 bis 34) in einer Bajonett-Montagestellung des Verbindungsteils (25, 26) mit den der Außenkante (31 bis 34) jeweils zugeordneten, etwa hakenförmigen Vorsprüngen (35 bis 40) in Übereinstimmung bringbare und den Bajonetteingriff durch Eingreifen des Bogensteges (29, 30) in die zugeordnete Bogenrinne (27, 28) ermöglichende Radialausnehmungen (41 bis 46) aufweisen.

6. Motorgetriebene Handwerkzeugmaschine nach einem der Ansprüche 3 bis 5, **dadurch gekennzeichnet, daß** die jeweilige Bogenrinne (27, 28) am jeweiligen Halteteil (23, 24) und der jeweils zugeordnete Bogensteg (29, 30) am jeweiligen Verbindungsteil (25, 26) vorgesehen sind, oder umgekehrt.

7. Motorgetriebene Handwerkzeugmaschine nach einem der Ansprüche 3 bis 6, **dadurch gekennzeichnet, daß** der Bajonettverschluß (23 bis 46) in die Schwenk-Führungsmittel (19,20) integrierter Bestandteil dieser ist.

8. Motorgetriebene Handwerkzeugmaschine nach einem der Ansprüche 3 bis 6, **dadurch gekennzeichnet, daß** die Schwenk-Führungsmittel (19, 20) und/oder die Bestandteile des Bajonettverschlusses durch Stanzen und/oder aus Stanzteilen gebildet sind.

9. Motorgetriebene Handwerkzeugmaschine nach Anspruch 8, **dadurch gekennzeichnet, daß** die am Gehäuse (11) angreifenden, diesem zugeordneten Teile (25, 26, 29, 30, 33 bis 38, 46) der Schwenk-Führungsmittel (19, 20) und/oder des Bajonettverschlusses als Stanzteile gebildet sind, insbesondere durch Prägen, Ausschneiden, Biegen und dergleichen Stanzbearbeitung gebildet sind,und daß diese in der Ausbildung als Stanzteile zugleich durch Stanzen gebildete Verbindungselemente (21, 22) zum Verbinden mit dem Gehäuse (11) aufweisen.

## Claims

1. Motor-operated powered hand tool for cut-off work, having a housing (11) and a base plate (14), with the underside (15) of which the powered hand tool can be set down on a workpiece and guided over the latter, the base plate (14), for executing bevel or mitre cuts, being pivotable with respect to the cut-off tool about a swivel axis (16) running parallel to the cutting sight line and below the underside (15) of the base plate (14) by means of swivel guide means (19, 20) acting on the housing (11) on the one hand and on the base plate (14) on the other hand and being lockable in each swivelled position, the swivel guide means (19, 20) forming a slotted-link-like guide along a circular-arc-shaped guide path and being connected to one another, **characterized in that** the swivel guide means (19, 20) have a bayonet catch (23 to 46), via which the parts (23 to 26) of the swivel guide means (19, 20) are connected to one another, those parts (23, 24, 27, 28, 31, 32, 39 to 42, 44, 45) of the swivel guide means (19, 20) and/or of the bayonet catch which act on the base plate (14) and are assigned to the latter being formed from the material of the base plate (14).

2. Motor-operated powered hand tool for cut-off work, having a housing (11) and a base plate (14), with the underside (15) of which the powered hand tool can be set down on a workpiece and guided over the latter, the base plate (14), for executing bevel or mitre cuts, being pivotable with respect to the cut-off tool about a swivel axis (16) running parallel to the cutting sight line and below the underside (15) of the base plate (14) by means of swivel guide means (19, 20) acting on the housing (11) on the one hand and on the base plate (14) on the other hand and being lockable in each swivelled position, the swivel guide means (19, 20) forming a slotted-link-like guide along a circular-arc-shaped guide path and being connected to one another, the swivel guide means (19, 20) having, on the one hand, a retaining part (23, 24) provided with a curved guide groove and, on the other hand, a connecting part (25, 26) provided with a web part engaging in the guide groove and guided therein, **characterized in that** the swivel guide means (19, 20) have a bayonet catch (23 to 46), via which the parts (23 to 26) of the swivel guide means (19, 20) are connected to one another, the guide groove being designed as a circular-arc-shaped curved channel (27, 28) open towards a wide side, and the web part being designed as a circular-arc-shaped curved web (29, 30) projecting towards the curved channel (27, 28) and accommodated therein, the curved channel (27, 28) and the curved web (29, 30) running on a common circular arc section concentric to the swivel axis (16).

3. Motor-operated powered hand tool according to Claim 2, **characterized in that** the curved channel (27, 28) and the curved web (29, 30) are shaped, in particular embossed, from the material of the retaining part (23, 24) and of the connecting part (25, 26), respectively.

4. Motor-operated powered hand tool according to Claim 2, **characterized in that** the retaining part (23, 24) and the connecting part (25, 26) in each case have an outer edge (31 to 34) which runs at a radial distance from the curved channel (27, 28) or the curved web (29, 30), respectively, runs approximately concentrically thereto and approximately in a circular arc shape and is overlapped by stamped, approximately hook-shaped projections (35 to 40) on the respective other part.

5. Motor-operated powered hand tool according to Claim 4, **characterized in that** the respective outer edges (31 to 34) have radial recesses (41 to 46) which, in a bayonet fitting position of the connecting part (25, 26), can be brought into alignment with the approximately hook-shaped projections (35 to 40) assigned to the respective outer edge (31 to 34) and permit the bayonet engagement by engagement of the curved web (29, 30) in the associated curved channel (27, 28).

6. Motor-operated powered hand tool according to one of Claims 3 to 5, **characterized in that** the respective curved channel (27, 28) is provided on the respective retaining part (23, 24) and the respectively assigned curved web (29, 30) is provided on the respective connecting part (25, 26), or vice versa.

7. Motor-operated powered hand tool according to one of Claims 3 to 6, **characterized in that** the bayonet catch (23 to 46) is an integral part of the swivel guide means (19, 20).

8. Motor-operated powered hand tool according to one of Claims 3 to 6, **characterized in that** the swivel guide means (19, 20) and/or the integral parts of the bayonet catch are formed by stamping and/or from stamped parts.

9. Motor-operated powered hand tool according to Claim 8, **characterized in that** those parts (25, 26, 29, 30, 33 to 38, 46) of the swivel guide means (19, 20) and/or of the bayonet catch which act on the housing (11) and are assigned to the latter are formed as stamped parts, in particular by embossing, blanking, bending and stamping of that kind, and **in that** said parts, in the design as stamped parts, at the same time have connecting elements (21, 22) formed by stamping for connecting to the housing (11).

## Revendications

1. Machine-outil à main entraînée par un moteur pour des travaux de coupe comprenant un boîtier (11) et un plateau (14), la machine s'appuyant par la face inférieure (15) du plateau contre un ouvrage et se guidant sur celui-ci,
et pour effectuer des coupes en biais ou à l'onglet, le plateau (14) comporte des moyens de guidage de basculement (19, 20) coopérant d'une part avec le boîtier (11) et d'autre part avec le plateau (14), en basculant autour d'un axe de basculement (16) parallèle à la ligne de visée de coupe et passant sous la face inférieure (15) du plateau (14), ces moyens de guidage pouvant être bloqués dans n'importe quelle position de basculement, ces moyens reliés à l'autre constituant un guidage en forme de coulisse le long d'un chemin de guidage en arc de cercle,
**caractérisée en ce que**
les moyens de guidage en basculement (19, 20) comportent une liaison de type baïonnette (23 à 46) reliant les parties (23 à 26) des moyens de guidage en basculement (19, 20) et,
les pièces (23, 24, 27, 28, 31, 32, 39 à 42, 44, 45) des moyens de guidage en basculement (19, 20) et/ou de la liaison de type baïonnette, coopérant avec le plateau (14), sont réalisées dans la matière de la plaque de base ou plateau (14).

2. Machine-outil à main entraînée par un moteur pour des travaux de coupe comprenant un boîtier (11) et un plateau (14), la machine s'appuyant par la face inférieure (15) du plateau contre un ouvrage et se guidant sur celui-ci,
et pour effectuer des coupes en biais ou à l'onglet, le plateau (14) comporte des moyens de guidage de basculement (19, 20) coopérant d'une part avec le boîtier (11) et d'autre part avec le plateau (14), en basculant autour d'un axe de basculement (16) parallèle à la ligne de visée de coupe et passant sous la face inférieure (15) du plateau (14), ces moyens de guidage pouvant être bloqués dans n'importe quelle position de basculement, ces moyens reliés à l'autre constituant un guidage en forme de coulisse le long d'un chemin de guidage en arc de cercle,
les moyens de guidage en basculement (19, 20) comportant, d'une part, une pièce de fixation (23, 24) munie d'une rainure de guidage en arc de cercle et, d'autre part, une pièce en forme de rainure munie d'une pièce de liaison (25, 26) pénétrant dans la rainure de guidage en étant guidée par celle-ci,
**caractérisée en ce que**
les moyens de guidage en basculement (19, 20) comportent une liaison de type baïonnette (23 à 46) reliant les parties (23 à 26) des moyens de guidage en basculement (19, 20) et,
la rainure de guidage est une gorge (27, 28) en arc de cercle, ouverte vers un grand côté et la pièce formant nervure est une nervure en arc de cercle (29, 30) en saillie vers la gorge en arc de cercle (27, 28) et venant dans celle-ci,
la gorge en arc de cercle (27, 28) et la nervure en arc de cercle (29, 30) correspondent à un arc de cercle commun concentrique à l'axe de basculement (16).

3. Machine-outil à main, entraînée par un moteur, selon la revendication 2.
**caractérisée en ce que**
la gorge en arc de cercle (27, 28) et la nervure en arc de cercle (29, 30) sont réalisées dans la matière de la pièce de fixation (23, 24) ou de la pièce de liaison (25, 26) par mise en forme, notamment emboutissage.

4. Machine-outil à main, entraînée par un moteur, selon la revendication 2 ou 3,
**caractérisée en ce que**
la pièce de fixation (23, 24) et la pièce de liaison (25, 26) ont chacune un bord extérieur (31 à 34) radialement écarté de la gorge en arc de cercle (27, 28) ou de la nervure en arc de cercle (29, 30), concentrique, et sensiblement en forme d'arc de cercle, cette arête extérieure étant chevauchée par des parties en saillie (35 à 40) embouties, sensiblement en forme de crochets, et qui chevauchent chaque fois l'autre pièce.

5. Machine-outil à main, entraînée par un moteur, selon la revendication 4,
**caractérisée en ce que**
les arêtes extérieures (31 à 34) respectives de la position de montage de type baïonnette de la pièce de liaison (25, 26) comportent des parties en saillie (35 à 40) sensiblement en forme de crochets, associées chaque fois à l'arête extérieure (31-34), et des cavités radiales (41 à 46) susceptibles d'être mises en concordance et permettant la prise par une liaison de type baïonnette par pénétration de la nervure en arc de cercle (29, 30) dans la gorge en arc de cercle (27, 28) correspondante.

6. Machine-outil à main, entraînée par un moteur, selon l'une des revendications 3 à 5,
**caractérisée en ce que**
la gorge respective (27, 28) en arc de cercle est prévue sur la pièce de fixation respective (23, 24) et la nervure en arc de cercle (29, 30), associée, est prévue sur la pièce de liaison respective (25, 26) ou inversement.

7. Machine-outil à main, entraînée par un moteur, selon l'une des revendications 3 à 6,
**caractérisée en ce que**
la liaison de type baïonnette (23 à 46) est une partie constitutive intégrée au moyen de guidage en basculement (19, 20).

8. Machine-outil à main, entraînée par un moteur, selon l'une des revendications 3 à 6,
**caractérisée en ce que**
les moyens de guidage en basculement (19, 20) et/ou les pièces constitutives de la liaison de type baïonnette sont réalisés par emboutissage et/ou à partir de pièces embouties.

9. Machine-outil à main, entraînée par un moteur, selon la revendication 8,
**caractérisée en ce que**
les pièces (25, 26, 29, 30, 33 à 38, 46) des moyens de guidage en basculement (19, 20) et/ou de la liaison de type baïonnette, associées au boîtier (11) et coopérant avec celui-ci, sont des pièces embouties obtenues en particulier par emboutissage, découpe, cintrage ou travail d'emboutissage analogue et,
ces pièces comportent, dans leur réalisation comme pièces embouties, des éléments de liaison (21, 22) réalisés en même temps par emboutissage pour la liaison avec le boîtier (11).
